# EUROPÄISCHE PATENTSCHRIFT

(11) **EP 0 878 878 B1**
(45) Veröffentlichungstag und Bekanntmachung des Hinweises auf die Patenterteilung: **12.01.2005**
(21) Anmeldenummer: 98108619.2
(22) Anmeldetag: 12.05.1998
(51) Int. Cl.: H01R 43/048

(54) **Aufnahmeadapter zur Kraftmessung**
Sensor device for force measurement
Dispositif de détection pour mesurer la force

(30) Priorität: 12.05.1997 DE 29708336 U
(43) Veröffentlichungstag der Anmeldung: 18.11.1998
(73) Patentinhaber: Steinel AG, 8840 Einsiedeln (CH)
(72) Erfinder: Nier, Ekkehart, Dr., 6417 Sattel (CH)
(74) Vertreter: Behrmann, Niels, Dipl.-Ing.

(56) Entgegenhaltungen:
- DE-A- 3 737 924
- DE-A- 4 038 653
- DE-A- 4 038 658
- DE-A- 4 111 404
- DE-U- 9 014 442
- US-A- 4 916 810

## Beschreibung

Die Erfindung betrifft einen mechanischen Aufnahmeadapter nach dem Oberbegriff des Anspruches 1; insbesondere mit Einbau von zwei (Kraft)-Sensoren zum Zwecke der Meßsignalerfassung für die umfassende Qualitätssicherung, im weiteren abgekürzt "QS", bevorzugt in der Crimptechnik.

Als Anwendungsgebiet der QS rund um den Crimp sind anzusehen: Der Crimpvorgang selbst und dessen Durchführung, das Werkzeug, das die Crimpung formt und prägt, die Presse, die das Werkzeug betreibt sowie der Automat, der die zu bearbeitende Leitung definiert für den Crimpvorgang führt sowie sortiert ablegt.

Gattungsgemäße Aufnahmeadapter werden in der Crimptechnik beispielsweise von Kabelkonfektionären zum Messen von Kraftverläufen, welche in Abhängigkeit vom Winkel, vom Weg, oder von der Zeit erfasst werden, eingesetzt.

Ein solcher Aufnahmeadapter erfasst den Kraftverlauf, der während des Crimp- bzw Quetschvorganges einer Kabelendhülse mit einem elektrischen Leiter aufgebracht wird, und leitet ein entsprechendes Meßsignal zu einem elektronischen Auswertegerät.

Dabei ist es generell Zweck der Crimpverbindung, eine gasdichte, elektrisch leitende und mechanisch stabile Verbindung zwischen zwei elektrischen Leitern zu sichern.

Crimpverbindungen können insbesondere sein: Litze mit Kabelendhülse, Litze mit Draht, Draht mit Draht oder Baugruppe, Litze mit Litze sowie weitere Aspekte der Kabelkonfektionierung. Üblicherweise gecrimpt werden elektrische Leitungen im Bereich von Signal- und Steuerleitungen mit Drahtquerschnitten von 0,07mm² bis zu Batteriekabeln von 35mm²; gängige verarbeitete Drahtquerschnitte liegen im Bereich von 0,15mm² bis 2,5mm².

In der Kabelkonfektionierungsindustrie ist gegenwärtig die Crimpkontrolle in der Autokabel-Konfektionierung am weitesten verbreitet und vorgeschrieben, da die Qualität dieser Verbindungen im direkten Zusammenhang mit dem Schutz von Menschenleben steht, z.B. beim sicheren Kontaktgeben für das Betätigen von Airbag, von ABS und Bremsassistent, für Servolenkungen sowie etwa für das umfangreiche Steuermanagement in einem KFZ.

Derzeit ist für das Qualitätsmanagement in der Crimptechnik folgende Meßkette verfügbar:
- der Aufnahmeadapter, in welchem ein Sensor zum Erzeugen des Meßsignals montiert ist,
- ein nachgeschaltetes Messgerät, das die Meßsignalanalyse ausführt,
- sowie ein PC-Auswerteprogramm, etwa unter Windows laufend, das für die Statistische Prozesskontrolle ("SPC") sowie das Qualitätsmanagement verfügbar ist.

Der Datentransfer erfolgt entweder drahtlos oder galvanisch gekoppelt mit einem Meßkabel. Die Entfernung zwischen dem MR und dem Messgerät beträgt üblicherweise -abhängig vom Produktionsmittel -- einige Meter.

Die Meßmethode zur Crimpkontrolle beruht üblicherweise auf einer vergleichenden Messung. Dem Meßgerät wird der Idealfertigungsablauf des Crimpvorganges anhand des Meßwertverlaufs eingelernt bzw. eingespeichert (teachin mode). Typisch sind dabei 5 bis 50, bevorzugt 10 Einzel-Kraftverläufe von zu akzeptierenden, also vorgabekonformen Crimpverbindungen. Aus diesen zehn digitalisierten Kraftverläufen, die einen fähigen Fertigungsprozess widerspiegeln sollen, wird ein Mittelwerts-Kraftverlauf errechnet, der sog. Referenzverlauf. Dieser Referenzverlauf wird im Messgerät abgespeichert.

Im Überwachungsmodus wird nun bei jeder Crimpung dieser Referenzverlauf mit dem aktuellen, gemessenen Kraft-Meßwertverlauf verglichen. Befindet sich der aktuelle Kraftverlauf innerhalb vorbestimmter Grenzen, dann wird die aktuelle Crimpverbindung als akzeptiert anerkannt und in die Gut-Ablage geführt.

Treten aber Fehler auf -- diese können vielfältige Ursachen besitzen --, dann gilt die Crimpverbindung als nicht akzeptabel und muß aussortiert werden.

Ursachen hierfür können z. B. sein
- Isolierung im Drahtcrimpkontakt,
- fehlende Einzellitzen aus einer Schaar von Litzen,
- fehlerhafte Drahtcrimphöhe,
- falscher Drahtquerschnitt,
- fehlende oder fehlerhafte Isoliertülle im Isocrimp,
- unkorrekte Drahtzuführung zum Crimpkontakt,
- Einzellitzen außerhalb des Drahtcrimpes, aber im Crimpstempelbereich.

Alle diese potentiellen Fehler verlangen zur Erkennung außerordentliche Feinfühligkeit und Sensitivität des Meßsystems. Die Nutzung eines piezoelektrischen Sensors (mit Quarzkristall) ist dafür eine typische Applikation. Die bisher am Markt angebotenen und applizierten Aufnahmeadapter können jedoch nicht so hochauflösende, feinfühlige Diagnosen treffen. Der mechanische Aufbau ist bei herkömmlichen Aufnahmeadaptern nämlich so konzipiert, daß zwar ein Großteil der Kraftflusslinien durch den Kraftsensor, aber nicht alle hindurchfliessen. Die Folge ist, daß kleinere, wenn auch signifikante, Kraftanteile nicht detektiert werden können. Für anfängliche QS-Aufgaben reichte die bisherige Lösung schon aus, aber die zu verarbeitenden, immer kleiner werdenden Drahtquerschnitte besitzen auch anteilig weniger Signalanteil am Gesamtcrimpkontakt, der für die Fehlerdetektierung verfügbar ist und benötigt wird.

Ein solcher sensor ist aus dem Dokument DE-A-4 111 404 bekannt.

Die rechtzeitige Erkennung von kleinsten Abweichungen im erfaßten Kraftprofil (d. h. dem gemessenen Kraftverlauf über der Zeit) ist für die Crimptechnik aber von hoher Bedeutung.

Erschwerend kommt bei den meisten bisherigen Aufnahmeadaptern hinzu, daß die Montage der Kraftsensoren entweder im unteren Teil der Presse in einer masseintensiven mechanischen Aufnahme erfolgt, oder im Kraftrückfluß im Ständer der Presse. Dies reicht zwar für grobere Erkennungen aus, aufgrund nachteiliger Kraftnebenschlüsse und des dadurch erfolgenden Aufsplittens von Kraftflusslinien bekommt bei diesen Applikationen der Sensor jedoch nicht ausreichend Information zur präzisen Auswertung.

Es sind auch bereits Applikationen von Kraftsensoren im oberen Pressebereich bekannt, aber immer nur so ausgeführt, daß nur ein Teil der Kraftflusslinien der durch den Crimpkontakt fliessenden Verformungskräfte durch den Sensor geführt wird. Der im mechanischen Aufbau konstruierte Kraftnebenfluss leitet anteilig Kraftflusslinien an dem Sensor vorbei, der für die Erkennung von Fehlern appliziert ist. Bei allen bisherigen Lösungen ist daher der Nutz- zu Störsignalabstand nicht ausreichend.

Aufgabe der vorliegenden Erfindung ist daher, einen gattungsgemäßen Aufnahmeadapter zu schaffen, bei dem alle Kraftflusslinien piezoelektrisch erfaßt und in Echtzeit ausgewertet werden. Weiter ist es beabsichtigt, den Aufnahmeadapter leicht und unkompliziert an nahzu alle auf dem Markt angebotenen Pressen montierbar zu gestalten, so daß dieser für einen breiten Anwendungsbereich für Drahtquerschnitte genutzt werden kann und wie ein Kraftsensor selbst handzuhaben ist, also kalibriert zur Messung der Absolutkraft genutzt werden kann.

Mit der Absolutwertmessung der Crimpkraft soll gleichzeitig die Werkzeug- und Pressenüberwachung gewährleistet und die Voraussetzung für umfassende Aussagen zur Prozessfähigkeit rund um den Crimpvorgang geschaffen werden.

Die Aufgabe wird durch den Aufnahmeadapter nach dem Anspruch 1 gelöst. Vorteilhafte Weiterbildungen der Erfindung sind in den Unteransprüchen beschrieben.

Es sind mit dem erfindungsgemäßen Adapter folgende QS-Ergebnisse in vorteilhafter Weise erreichbar:
- weitergehende Fehlervermeidung,
- hohe Sicherheit für alle Crimpungen,
- keine fehlerhaften Crimpungen, die zur Auslieferung gelangen,
- Vermeidung kostenaufwendiger Rückrufaktionen,
- ausgezeichneter Werkzeugschutz,
- Fertigungprozess läuft unter statistischer Kontrolle.

Weitere Vorteile, Merkmale und Einzelheiten der Erfindung ergeben sich aus den nachfolgenden Ausführungsbeispielen anhand der Figuren; von denen zeigen:
- Fig. 1:: eine Frontansicht des mechanischen Aufnahmeadapters gemäß einer ersten, bevorzugten Ausführungsform der Erfindung;
- Fig. 2:: eine Seitenansicht des Aufnahmeadapters gemäß Fig. 1;
- Fig. 3:: eine Schnittansicht durch die Seitenansicht der Fig. 2;
- Fig. 4:: eine Draufsicht auf den ausführungsgemäßen Aufnahmeadapter; und
- Fig. 5:: eine Draufsicht auf das Unterteil des Aufnahmeadapters bei abgenommenem Oberteil (in Perspektive gemäß Fig. 4).

Der mechanische Aufbau wird in Zeichnung 1 dargestellt. Grundidee dieser Erfindung ist, alle während des Crimpvorganges auftretenden Crimpkräfte, die zur Verformung des Crimpkontaktes beitragen, vollständig zu erfassen.

Erreicht wird das dadurch, daß eine mechanische Trennstelle im Kraftfluss eingebaut wird, die einerseits eindeutig und korrekt den Kraftfluss kanalisiert und vollständig auf die Kraftsensoren leitet und andererseits keine irgendwie geartete nachteilige Beeinflussung der von der Presse erzeugten Crimpkraft schafft; vgl. hierzu die Darstellung in der Fig. 1 - Vorderansicht, Fig. 2 - Seitenansicht sowie Fig.3 - Schnittdarstellung.

Der Bereich, in welchem der Aufnahmeadapter zusammen mit den zwei Kraftsensoren angewandt (eingebaut) wird, liegt im sogenannten Ramm-Bereich der Presse. Es ist der Bereich, in welchem die von der Presse erzeugte Kraft in das Werkzeug eingeleitet wird. Das dort eingesetzte mechanische Koppelglied der Presse wird ersetzt durch ein gleich aussehendes und gleich funktionierendes Koppelglied mit implementierten Kraftsensoren, bezeichnet als Aufnahmeadapter (Measurement-RAM) im Sinne der vorliegenden Erfindung.

Der Aufnahmeadapter der Fig. 1 bis 3 ist aus gehärtetem Stahl gefertigt und umgekehrt U-förmig. Er besteht aus einem Oberteil 10 und einem Unterteil 12 aus zwei Kraftsensoren 14, 16, die im Unterteil montiert sind, und einer gemeinsamen Signalzuführung 18 zu einem von außen zugängigem Steckverbinder 20, ebenfalls im Unterteil montiert.

Der durch eine Presse erzeugte Kraftfluß gelangt in das Oberteil 10, welches mittels in Durchbrüchen 22 des Oberteils 10 geführten Schrauben mit der Presse zu verbinden ist. Bedingt durch die mechanische Trennung gelangt der Kraftfluß ausschließlich über die beiden Kraftsensoren in das Unterteil. Von da aus fließt die Kraft weiter über zwei Rammstempel 24, 26 des Unterteils 12 in ein vorhandenes Präge- oder Crimpwerkzeug.

Das Oberteil 10 ist als ebene, planparallele Platte realisiert. Das Unterteil 12 ist ein ebenes, planparalleles Druckteil mit zwei rechtwinklig stehenden, gleich langen Schenkeln , die die Rammstempel 24, 26 ausbilden, in denen die beiden Kraftsensoren eingelassen sind.

In Abhängigkeit vom angewandten Crimpwerkzeug, auf das der Adapter im Pressenbetrieb drückt, erfolgt die Kraftübertragung auf das Crimpwerkzeug symmetrisch oder asymmetrisch.

In jedem Fall sind die beiden Rammstempel gleich lang mit einer Länge von etwa 13mm und sind ca. 30mm voneinander entfernt; die Gesamthöhe des ebenen Druckteiles beträgt etwa 17mm, die Gesamthöhe des Adapters ca. 29,0mm.

Um die durch beide Rammstempel hindurch fließende Kraft korrekt und reproduzierbar zu erfassen, wurden die Kraftsensoren als Pärchen mit gleicher Übertragungcharakteristik mechanisch parallel montiert.

Die mechanische Koppelstelle von Oberteil zu Unterteil bilden allein die Oberflächen der beiden Kraftsensoren. Zusammengehalten und mechanisch verspannt werden Oberund Unterteil durch zwei Spezial-Dehnungsschrauben 28, 30 der Größe M4, die zentral durch die Kraftsensoren geführt und im Unterteil 12 gehalten sind. Dadurch ist physikalisch gesichert, daß die Kraftflusslinien innerhalb des Adapters nur durch die beiden Sensoren fließen; vgl. Fig. 3.

Besonders bevorzugt wird der Aufnahmeadapter so ausgebildet und dimensioniert, daß die bereits vorhandenen Montagebohrungen sowie Befestigunggewinde an handelsüblichen Pressen für die Montage des erfindungsgemäßen Adapters genutzt werden. Dies erlaubt besonders einfach das Umrüsten existierender Pressen.

Die Montage des Adapters an die Presse geschieht mit zwei Montage-Schrauben völlig spannungsfrei über das Oberteil und die Bohrungen 22, berührungslos von unten durch Durchbrüche 32 des Unterteils 12 geführt. Diese Schrauben haben bei der Montage in die Presse keinerlei Rückwirkung auf die Kraftkopplung zwischen Ober- und Unterteil, unabhängig vom angewandten Montagedrehmoment.

Nicht immer ist die Kraftweiterleitung in das Crimpwerkzeug vom Crimpwerkzeug selbst konstruktionsbedingt symmetrisch gesichert, es gibt unterschiedlichste Ausführungsformen von Crimpwerkzeugen auf dem Markt.

Durch die in der Erfindung ausgeführten Kraftlinienkanalisation ist gesichert, daß alle verfügbaren und generierten Crimpkräfte, die zur Verformung des Crimps erzeugt werden, nur und ausschließlich durch die Kraftsensoren fließen.

Durch den elektischen Zusammenschluß beider Sensoren 14, 16 zu einem Meßsignal erhält man aus der Summe beider Einzelsignale das Gesamtsignal, das den Kraftfluß im Adapter repräsentiert. Ob eine symmetrische oder asymmetrische Kraftübertragung stattfindet, das Ergebnis ist immer die Erfassung der Gesamtkraft. Die Erfindung sichert eine optimale Meßsignalerfassung, die wiederum feinstfühlige Meßsignalanalysen zur Fehlererkennung während des Crimpvorganges erlaubt.

Die geometrischen Abmessungen der Quarzkraft-Sensoren 14, 16 sind eine Höhe von 5,2mm, ein Durchmesser von 14,5mm, der Kabelanschluß ist ein DV-Verbinder. Die Sensoren haben eine Innenbohrung für M4 bzw. M6-Spezial-Dehnschrauben. Die Sensoren werden elektrisch als Pärchen mit gleicher Empfindlichkeit eingebaut.

Die Implementierung der Sensoren erfolgt Unterflur, das gemeinsame Meßsignal liegt an einem von außen zugängigen Steckverbinder vom Typ SMC oder an einer außen montierten Sendequelle für einen Datentransfer; vgl. etwa Fig. 3 sowie Fig. 5.

Die konstruktive Ausführung zwischen Ober- und Unterteil erfolgt so, daß 0,07 bis 0,1mm Abstand zwischen diesen liegen, um den zur Kraftkanalisation notwendigen mechanischen Spalt vor Ablagerung von Abfall- und Verschleissteilen, herrührend von der Crimptechnologie, zu schützen. Verschmutzungen aller Art verursachen Kraftnebenschluß, was zu vermeiden ist.

Die Sensoren selbst sowie die elektrische Verkabelung werden in Silikonkautschuk gebettet. Dadurch werden Störungen, hervorgerufen durch Öl- und Feuchtigkeitseinfluss sowie Verschmutzung, vermieden. Der schmale Spalt sichert auch hinreichend die kapazitive Abschirmung. Bei einer Kabelabführung ist eine Halterung 34 mit Knickschutz zum Stabilisieren des Meßkabels vorgesehen.

Dieser Aufnahmeadapter ist so aufgebaut, daß bei symmetrischer Kraftübertragung und entprechendem Kraftsensor Kräfte bis 40kN (40.000N) gemessen werden können. Die Auflösung beträgt typ. 1/10.000tel. Meßbereich und Auflösung sind abhängig von applizierten Sensoren.

Typische Crimpkräfte betragen bei einem Drahtquerschnitt von 0.15mm² etwa 2,5 bis 3,5kN, die typische Crimpkraft bei 1.0mm² beträgt etwa 7,0 bis 9,0kN.

## Patentansprüche

1. Aufnahmeadapter zur Kraftübertragung zwischen einem Kraftgeber, etwa einer Crimppresse, und einem Kraftaufnehmer für Preß-, Quetsch- oder Belastungsvorgänge, etwa einem Crimpstempel, **gekennzeichnet durch**
eine Mehrzahl von in einem Belastungszustand mit einer Kraft beaufschlagten, in einem mit dem Kraftaufnehmer verbundenen Unterteil (12) aufgenommenen Kraftsensoren (14, 16) zum Erzeugen eines elektrisch auswertbaren Signals als Reaktion auf die Belastung
und ein in der Belastungsrichtung in einem Abstand von dem Unterteil (12) vorgesehenen, auf der Mehrzahl der Kraftsensoren (14, 16) aufliegenden und zum Zusammenwirken mit dem Kraftgeber vorgesehenen Oberteil,
wobei die Kraftsensoren so angeordnet und ausgebildet sind, daß sie in dem Belastungszustand biegemomentfrei belastet werden und neben der Mehrzahl der Kraftsensoren (14, 16) kein sonstiger Kraftschluß zwischen dem Unterteil (12) und dem Oberteil (10) erfolgt.

2. Aufnahmeadapter nach Anspruch 1, **dadurch gekennzeichnet, daß** die Kraftsensoren als Quarzkristallsensoren realisiert sind und mit einer elektronischen Aufnahme- und Auswerteeinheit zum Erfassen einer Mehrzahl von sequentiell aufeinanderfolgenden Signalzuständen der Quarzkristallsensoren während eines Belastungsvorganges, insbesondere eines Crimpvorganges, ausgebildet sind.

3. Aufnahmeadapter nach Anspruch 1 oder 2, **dadurch gekennzeichnet, daß** eine Verbindung zwischen dem Kraftgeber und dem Oberteil mittels einer Schraubverbindung erfolgt, die durch einen Durchbruch (22) im plattenförmig ausgebildeten Oberteil (10) herstellbar ist, wobei durch das Unterteil (12) hindurch der Zugriff auf diese Schraubverbindung ermöglicht ist.

4. Aufnahmeadapter nach einem der Ansprüche 1 bis 3, **dadurch gekennzeichnet, daß** eine mechanische Verbindung zwischen dem Oberteil (10) und dem Unterteil (12) mittels einer der Mehrzahl von Kraftsensoren entsprechenden Mehrzahl von Spannschrauben herstellbar ist, die durch Durchbrüche im Oberteil (10) in den Schrauben zugeordnete Aufnahmen in den jeweiligen Kraftsensoren geführt werden können.

5. Aufnahmeadapter nach einem der Ansprüche 1 bis 4, **dadurch gekennzeichnet, daß** das Oberteil und/oder das Unterteil so ausgebildet sind, daß diese an Anschlußelemente handelsüblicher Crimppressen anschließbar sind.

## Claims

1. Reception adapter for force transmission between a force provider, for example a crimping press, and a force receiver for pressing, squeezing or loading processes, for example a crimping punch, **characterised by** a plurality of force sensors (14, 16) exposed to a force in a loading state and accommodated in a lower part (12) connected to the force receiver, for producing an electrically evaluatable signal as a reaction to the loading, and an upper part provided in the loading direction at a distance from the lower part (12), resting on the plurality of force sensors (14, 16) and provided to cooperate with the force provider, wherein the force sensors are arranged and designed so that they are loaded to be free of bending moment in the loading state and, in addition to the plurality of force sensors (14, 16), no other frictional connection is effected between the lower part (12) and the upper part (10).

2. Reception adapter according to claim 1, **characterised in that** the force sensors are realised as quartz crystal sensors and are designed with an electronic receiving and evaluating unit to record a plurality of sequentially successive signal states of the quartz crystal sensors during a loading process, in particular a crimping process.

3. Reception adapter according to claim 1 or 2, **characterised in that** a connection between the force provider and the upper part is effected by means of a screw connection, which can be produced through an opening (22) in the upper part (10) designed like a plate, wherein access to this screw connection is facilitated through the lower part (12).

4. Reception adapter according to one of claims 1 to 3, **characterised in that** a mechanical connection can be produced between the upper part (10) and the lower part (12) by means of a plurality of clamping screws corresponding to the plurality of force sensors, and which may be guided through openings in the upper part (10) into recesses in the particular force sensors assigned to the screws.

5. Reception adapter according to one of claims 1 to 4, **characterised in that** the upper part and/or the lower part are designed so that they can be connected to connection elements of commercially available crimping presses.

## Revendications

1. Dispositif de détection pour mesurer une force entre un appareil transmettant une force, tel qu'une presse à sertir et un appareil recevant une force pour des opérations de pressage, de serrage, d'application d'une charge, tel qu'un poinçon de sertissage, **caractérisé :**
- **par** une pluralité de capteurs de force (14,16) disposés dans une partie inférieure (12) reliée à l'appareil recevant la force, et placés dans un état chargé à l'aide d'une force, afin de générer un signal électrique pouvant être analysé en réaction à la charge
- et par une partie supérieure disposée à distance de la partie inférieure (12) dans la direction de l'application de la charge, recouvrant la pluralité des capteurs de force (14,16) afin d'agir ensemble avec l'appareil transmettant la force,
les capteurs de force étant disposés et conçus, de sorte qu'ils passent à l'état chargé sans moment de flexion et aucune autre fermeture par force ne se produisant entre la partie inférieure (12) et la partie supérieure (10) à côté de la pluralité de capteurs de force (14,16).

2. Dispositif de détection selon la revendication 1, **caractérisé en ce que**, les capteurs de force sont réalisés comme des capteurs en cristaux de quartz et conçus avec un dispositif électronique récepteur à impulsions afin d'acquérir une pluralité de signaux d'état des capteurs en cristaux de quartz se suivant de façon séquentielle, au cours d'une opération de charge, en particulier d'une opération de sertissage.

3. Dispositif de détection selon la revendication 1 ou 2, **caractérisé en ce qu'**il se produit une liaison entre l'appareil transmettant la force et la partie supérieure au moyen d'un assemblage par vis, qui peut être fabriquée grâce à une ouverture (22) dans la partie supérieure (10) conçue en forme de plaque, dans lequel l'accès à cet assemblage par vis est possible à travers toute la partie inférieure (12).

4. Dispositif de détection selon l'une des revendications 1 à 3, **caractérisé en qu**'une liaison mécanique entre la partie supérieure (10) et la partie inférieure (12) peut être fabriquée au moyen d'une pluralité de vis de serrage en correspondance avec la pluralité de capteurs de force, qui peuvent être dirigées à travers des ouvertures dans la partie supérieure (10) dans les logements attribués aux vis dans les capteurs de force respectifs.

5. Dispositif de détection selon l'une des revendications 1 à 4, **caractérisé en ce que**, la partie supérieure et/ou la partie inférieure sont conçues de telle sorte que, qu'elles sont appropriées pour être connectées à des éléments de connexion de presses de sertissage disponibles dans le commerce.
